# EUROPÄISCHE PATENTSCHRIFT

(11) **EP 2 110 480 B1**
(45) Veröffentlichungstag und Bekanntmachung des Hinweises auf die Patenterteilung: **07.07.2010**
(21) Anmeldenummer: 08007420.6
(22) Anmeldetag: 16.04.2008
(51) Int. Cl.: E02B 3/06, E02B 17/00

(54) **Arbeitsvorrichtung zum Bearbeiten, insbesondere Abdichten, von Bodenflächen unter Wasser, insbesondere Sohlen und Böschungen von Wasserstraßen, insbesondere Kanäle, Verfahren zur Errichtung derselben, Verfahren zum Fortbewegen derselben, Verfahren zur Abdichtung von Bodenflächen unter Verwendung derselben, u.a.**
Device for working particular on seals of floor surfaces submerged under water, in particular soles and slopes of waterways, in particular canals, method for constructing same, method for transporting same, method for sealing floor surfaces by means of same, etc.
Dispositif de travail destiné au traitement, en particulier l'étanchéification de surfaces de sol sous l'eau, en particulier des bases et des flancs de voies fluviales, en particulier des canaux, procédé de construction de celui-ci, procédé de déplacement de celui-ci, procédé de d'étanchéification de surfaces de sols en utilisant celui-ci, entre autres

(43) Veröffentlichungstag der Anmeldung: 21.10.2009
(73) Patentinhaber: Matthäi Bauunternehmen GmbH & Co. KG, 27283 Verden (DE)
(72) Erfinder: Fischer, Jürgen, 27308 Kirchlinteln (DE)
(74) Vertreter: Manasse, Uwe

(56) Entgegenhaltungen:
- EP-A- 0 199 690
- EP-A- 0 239 287
- WO-A-86/02966
- US-A- 2 474 786

## Beschreibung

Die vorliegende Erfindung betrifft eine Arbeitsvorrichtung zum Bearbeiten, insbesondere Abdichten, von Bodenflächen unter Wasser, insbesondere Sohlen und Böschungen von Wasserstraßen, insbesondere Kanälen, gemäß dem Oberbegriff von Anspruch 1, sowie ein Verfahren zur Errichtung derselben und ein Verfahren zum Fortbewegen derselben. Außerdem betrifft die vorliegende Erfindung ein Verfahren zum flächigen Einbau von Mineralstoffen, Mineralstoffgemischen oder mit Bindemitteln gebundenen Mineralstoffen auf einer Bodenfläche unter Wasser, insbesondere Sohlen und Böschungen von Wasserstraßen, insbesondere Kanälen, unter Verwendung der Arbeitsvorrichtung, ein Verfahren zur Schlammentfernung von Bodenflächen unter Wasser, insbesondere Sohlen und Böschungen von Wasserstraßen, insbesondere Kanälen, unter Verwendung der Arbeitsvorrichtung, sowie ein Verfahren zum Naßbaggern von Wasserstraßen und Gewässern, insbesondere im Tidebereich, unter Verwendung der Arbeitsvorrichtung, ein Verfahren zur Herstellung von Dämmen in Wasserstraßen und Gewässern unter Verwendung der Arbeitsvorrichtung.

Zur Bearbeitung von Sohlen und Böschungen von Wasserstraßen wird beispielsweise als Arbeitsplattform schwimmendes Gerät, wie Pontons oder Schiffe verwendet. Zum Teil werden die Arbeiten, soweit möglich, auch von Land ausgeführt.

Die herkömmlichen Arbeitsplattformen lassen sich jedoch nur schwer positionieren und sind durch Wellenschlag und Gewässerströmung anfällig. Ein weiterer Nachteil besteht darin, daß damit Sohlen und Böschungen von Wasserstraßen, nur ungenau bearbeitet werden können. Insbesondere beim Einbau von Abdichtungen, insbesondere Tondichtungen, unter Wasser besteht das Problem, daß die Abdichtung nach dem Einbau über längere Zeit ungeschützt offen liegt und es somit zu Auskolkungen und Beschädigungen durch Wellengang, Strömung und Schiffsverkehr kommen kann.

Eine Arbeitsvorrichtung der eingangs genannten Art ist aus der US-A-2474786 bekannt. Sie weist ebenfalls eine ungenügende Standfestigkeit auf und ist nicht ausreichend flexibel.

Der vorliegenden Erfindung liegt somit die Aufgabe zugrunde, die bekannte Arbeitsvorrichtung derart weiterzubilden, dass sie eine höhere Standfestigkeit aufweist und weiterhin flexibel in ihrem Einsatz ist.

Erfindungsgemäß wird diese Aufgabe dadurch gelöst, dass jedes Hohlrohr auf seiner Außenwand mindestens einen sich im wesentlichen horizontal erstreckenden Ansatz mit einem an dessem äußeren Ende angeordneten sich vertikal erstreckenden Flansch und mindestens eine korrespondierende Flanscheinführöffnung mit einem sich daran oben anschließenden vertikal verlaufenden, sich bis zum oberen Ende des Hohlrohres erstreckenden Längsschlitz aufweist, wobei die Flanscheinführöffnung vom oberen Ende des Hohlrohres weiter weg angeordnet ist als der Ansatz mit dem Flansch und eine größere horizontale Abmessung als der Längsschlitz aufweist und benachbarte Hohlrohre über einen jeweiligen Ansatz an einem der Hohlrohre mit einem korrespondierenden Längsschlitz in dem anderen der Hohlrohre miteinander in Eingriff stehen derart, daß die Hohlrohre in horizontaler Richtung relativ zueinander nicht bewegbar sind und nur am Außenrand der Arbeitsplattform mindestens ein Hohlrohr einzeln vertikal nach oben herausziehbar ist.

Die erfindungsgemäße Arbeitsvorrichtung dient zum Bearbeiten von Bodenflächen unter Wasser und bietet gleichzeitig eine Arbeitsplattform, die auf einer Bodenfläche unter Wasser fest positionierbar ist. Man kann daher auch von einer Arbeitsvorrichtung/-plattform oder einer kombinierten Arbeitsvorrichtung und -plattform sprechen.

Weiterhin wird ein Verfahren zur Errichtung der Arbeitsvorrichtung auf einer Bodenfläche unter Wasser, insbesondere Sohlen und Böschungen von Wasserstraßen, insbesondere Kanälen, bereitgestellt, **dadurch gekennzeichnet, daß** es umfaßt:
(a) Absenken eines ersten Hohlrohres auf die Bodenfläche unter Wasser,
(b) Absenken eines zweiten Hohlrohres neben dem ersten Hohlrohr, bis daß sich die oder eine Flanscheinführöffnung des zweiten Hohlrohres auf der Höhe des oder eines Flansches des ersten Hohlrohres befindet,
(c) Aufstecken der Flanscheinführöfmung des zweiten Hohlrohres auf den Flansch des ersten Hohlrohres, und
(d) Absenken des zweiten Hohlrohres auf die Bodenfläche unter Wasser, und
(e) Wiederholen der Schritte (b) - (d) in einer analogen Weise mit weiteren Hohlrohren zur Errichtung der Arbeitsplattform.

Durch das erfindungsgemäße Verfahren entsteht aus den oberen Enden der Hohlrohre eine horizontale, zumindest im wesentlichen ebene Arbeitsplattform, die sich oberhalb der Wasseroberfläche erstreckt. Die Arbeitsplattform sollte ca. 1 m über dem Wasserspiegel liegen, jedoch hängt dies vom Einzelfall der Baumaßnahme, der Wasserstraße, der Festigkeit und Tragfähigkeit des Sohlen- und Böschungsmaterials und des Tideganges ab.

Bei den Hohlrohren handelt es sich vorzugsweise um Wabenrohre, wie zum Beispiel sechseckige Einzelwabenrohre und/oder daraus gebildete Doppelwabenrohre, und gegebenenfalls Paßrohre bzw. Abschlußrohre, die zum Beispiel die Gestalt eines anderthalbfachen Sechsecks aufweisen und zur Herstellung eines relativ geradlinigen Außenumfangs der Arbeitsplattform in Draufsicht vorgesehen sein können. Die Wabenrohre haben günstigerweise einen Durchmesser von 1.500 mm bis 3.000 mm, können je nach Anwendung und/oder Lastaufnahme aber auch einen kleineren oder größeren Durchmesser haben. Die Länge der Wabenrohre bestimmt sich nach der Tiefe der zu bearbeitenden Wasserstraße oder des Gewässers, der Festigkeit bzw. Tragfähigkeit des Sohlen- bzw. Böschungsmaterials und des Tideganges.

Die errichtete Arbeitsvorrichtung kann sowohl nur als Arbeitsvorrichtung als auch zusätzlich oder alternativ als Arbeitsplattform verwendet werden. Wenn sie lediglich als Arbeitsvorrichtung verwendet wird, kann sie von schwimmendem Gerät beschickt werden. Alternativ ist auch denkbar, daß die Arbeitsvorrichtung landseitig beschickt wird. Wenn sie sowohl als Arbeitsvorrichtung als auch als Arbeitsplattform verwendet wird, kann sie von der Arbeitsplattform selbst beschickt werden.

Wenn die Arbeitsvorrichtung auch als Arbeitsplattform verwendet wird, so ist diese in der Lage, punktuell aufgebrachte Lasten flächig auf die Sohle bzw. Böschung einer Wasserstraße abzutragen, so daß die Arbeitsplattform mit einem Arbeitsgerät, wie zum Beispiel einem Bagger, befahren werden kann, um Arbeiten in und an der Wasserstraße auszuführen.

Ferner liefert die vorliegende Erfindung ein Verfahren zum Fortbewegen der Arbeitsvorrichtung, **dadurch gekennzeichnet, daß** die in Fortbewegungsrichtung hinterste Reihe von Hohlrohren einzeln nacheinander nach oben herausgezogen und an dem in Fortbewegungsrichtung vorderen Ende der Arbeitsplattform wieder abgesenkt wird, bis daß sich die oder eine Flanscheinführöffnung des abgesenkten Hohlrohres auf der Höhe des oder eines Flansches eines benachbarten Hohlrohres befindet, die Flanscheinführöfmung des abgesenkten Hohlrohres auf den Flansch des benachbarten Hohlrohres gesteckt und nachfolgend das Hohlrohr auf die Bodenfläche unter Wasser abgesenkt wird und dieser Vorgang nach Bedarf jeweils für die dann in Fortbewegungsrichtung hinterste Reihe von Hohlrohren einmal oder mehrere Male wiederholt wird. Mit anderen Worten erfolgt eine Umsetzung der Hohlrohre von der in Fortbewegungsrichtung hintersten Reihe von Hohlrohren an das in Fortbewegungsrichtung vordere Ende der Arbeitsplattform.

Ferner liefert die vorliegende Erfindung verschiedene Verwendungen der erfindungsgemäßen Arbeitsvorrichtung, nämlich Verfahren gemäß den Ansprüchen 21 bis 24.

Die Unteransprüche 2 bis 9 betreffen vorteilhafte Weiterentwicklungen der erfindungsgemäßen Arbeitsvorrichtung. So können beispielsweise die Hohlrohre unterschiedliche Querschnittsgestalten aufweisen. Zum Beispiel können neben Wabenrohren, das heißt sechseckigen Rohren, Paßrohre zur Anpassung an die Gegebenheiten oder zur Erzeugung beispielsweise einer zumindest im wesentlichen rechteckigen Arbeitsplattform verwendet werden.

Bei dem Verfahren zur Errichtung einer Arbeitsvorrichtung kann vorgesehen sein, daß seitlich von der Arbeitsplattform mindestens zwei Schotte angebracht werden. Dies dient zur Abschottung von Böschungsbereichen für die Bearbeitung gegen Wellengang, Gewässerströmung und sonstigen Einwirkungen. Günstigerweise werden die Schotte in die Hohlrohe eingehängt und in einem Böschungsboden versenkt.

Der Erfindung liegt die überraschende Erkenntnis zugrunde, daß sich durch die spezielle Gestaltung der Hohlrohre auf einfache und zeitsparende Weise eine Arbeitsvorrichtung mit einer Arbeitsplattform erstellen läßt, die auf der Bodenfläche eines Gewässers fest positionierbar und auf einfache und zeitsparende Weise demontierbar, umbaubar und fortbewegbar bzw. versetzbar ist, und die vielseitig zum Bearbeiten von Bodenflächen unter Wasser einsetzbar ist. Das Verbindungssystem für die Hohlrohre ist vorteilhafterweise so gestaltet, daß am Außenrand der Arbeitsplattform Hohlrohre vorhanden sind, in die kein Ansatz mit Flansch hineinragt, so daß diese zum Schütten von Material von oben in das Hohlrohr zum Aufbringen von Material auf eine Bodenfläche unter Wasser oder zum Entfernen von Material von der Bodenfläche unter Wasser besonders geeignet sind. Ferner wird günstigerweise durch den Ausbau eines Hohlrohres automatisch ein davor liegendes Hohlrohr zur Verwendung freigegeben, in das kein Ansatz mit Flansch mehr hineinragt.

Mittels der erfindungsgemäßen Arbeitsvorrichtung ist es möglich, Abdichtungsmaterial kontrolliert einzubauen und mit Schutz- und Ballastschichten zu überbauen, ohne daß die Abdichtungsschicht ungeschützt dem offenen Wasser beispielsweise einer Wasserstraße ausgesetzt wird. Bei dem erfindungsgemäßen Verfahren werden die über das Hohlrohr eingebrachten Abdichtungs- sowie Schutz- und Ballastschichten zum einen gegen bereits bestehende oder eingebaute Abdichtungs-, Schutz- und Ballastschichten und zum anderen gegen die Arbeitsplattform gebaut. Die Arbeitsvorrichtung bietet dem Abdichtungsmaterial einen optimalen Schutz gegen schädliche Einwirkungen. Während des Herausziehens des Hohlrohres verschließen sich die verbleibenden Hohlräume, die sich aufgrund der Hohlrohrwandungen ergeben, durch Kornumlagerung der eingebauten Materialien der einzelnen Schichten selbstständig. Ebenso können andere Mineralstoffe, Mineralstoffgemische und mit Bindemitteln gebundene Mineralstoffe flächig auf einer Sohle bzw. auf Böschungen unter Wasser eingebaut werden.

Außerdem ermöglicht die erfindungsgemäße Arbeitsvorrichtung ein Verfahren zur Schlammentfemung von Bodenflächen unter Wasser. Nach dem Stand der Technik erfolgt die Schlammentfernung bzw. -entsorgung in Wasserstraßen in Form von Schlammbaggerungen mittels eines Baggers, der auf einer schwimmenden Arbeitsplattform positioniert ist. Ein anderes bekanntes Verfahren besteht in dem Absaugen von Schlamm von der Sohle einer Wasserstraße. Dabei wird ebenfalls eine Saugeinrichtung an einem Arbeitsgerät, zumeist einen Bagger, montiert, welches auf einem schwimmenden Gerät positioniert ist. Bei allen herkömmlichen Verfahren kann jedoch nicht verhindert werden, daß weiterer Schlamm aus der Wasserstraße in den bereits geräumten Bereich nachfließt. So ist es teilweise notwendig, bereits gereinigte Bereiche mehrfach nachzuarbeiten.

Bei dem erfindungsgemäßen Verfahren zur Schlammentfernung unter Verwendung der erfindungsgemäßen Arbeitsvorrichtung kann ein Nachfließen des Schlammes weitestgehend vermieden werden. Die Schlammentfemung erfolgt zum Beispiel durch Baggerung in jedem einzelnen Hohlrohr der Arbeitsplattform. Ein Nachfließen in das Hohlrohr wird somit bereits verhindert. Weiterhin bewegt sich die Arbeitsplattform gegen die Fließrichtung des Gewässers vorwärts, wobei die Schlammentfemung bzw. -baggerung auf der rückwärtigen Seite der Wasseranströmung erfolgt. Dadurch wird ein Nachströmen von Schlamm in bereits geräumte Bereiche durch die Arbeitsplattform verhindert.

Die Herstellung von Dämmen in Wasserstraßen und Gewässern zum Schutz der Menschen, von Anlagen, insbesondere Hafenanlagen, der Umwelt und Natur erlangt immer größere Bedeutung. Diese Dammanlagen werden herkömmlicherweise von Land aus in Vorkopfbauweise, das heißt ins Wasser hinein gebaut. Hierfür müssen an Land erhebliche Flächen für die Bauarbeiten zu Lasten der Umwelt und Natur bereitgestellt werden.

Mit der erfindungsgemäßen Arbeitsvorrichtung können Dämme in Wasserstraßen und Gewässern auch wasserseitig eingebracht werden. Hierzu werden die Hohlrohre zum Einbau des Dammbaumaterials unter Wasser genutzt.

Ebenso wie bei dem Verfahren zur Schlammentfemung in Wasserstraßen wird die Vertiefung von Wasserstraßen und Gewässern derzeit von schwimmendem Gerät ausgeführt, sofern nicht die Möglichkeit besteht, die Arbeiten landseitig auszuführen. Durch die Einwirkungen der Tide ist das schwimmende Gerät auf bestimmte Tidezeiten angewiesen, um die Arbeiten ausführen zu können. So muß das schwimmende Gerät die Einsatzstelle bei Niedrigwasser verlassen, um nicht auf Grund zu laufen. Auch bei Hochwasser muß das Gerät von der Einsatzstelle entfernt werden bzw. kann aufgrund des hohen Wasserstandes unter der beschränkten Reichweite des Baggerarmes die Arbeiten nicht fortführen.

Durch den Einsatz der erfindungsgemäßen Arbeitsvorrichtung können Vertiefungen in Wasserstraßen und Gewässern tideunabhängig ausgeführt werden, da die Baggerung nicht mehr an die Wassertiefe gebunden ist. Günstigerweise können die Baggerarbeiten auf der Arbeitsplattform der Arbeitsvorrichtung auch mittels Seilbagger und Greifer ausgeführt werden, so daß die Reichweite des Baggerarms kein Hinderungsgrund mehr ist. Durch die Vertiefung, das heißt Baggerung in jedem einzelnen Hohlrohr können die zu bearbeitenden Flächen exakt bearbeitet werden.

Weitere Merkmale und Vorteile der Erfindung ergeben sich aus den Ansprüchen und der nachfolgenden Beschreibung, in der Ausführungsbeispiele anhand der schematischen Zeichnungen im einzelnen erläutert sind, in denen:
- Figur 1a: eine perspektivische Ansicht von zwei miteinander zu verbindenden Hohlrohren zeigt;
- Figur 1b: eine Draufsicht auf eine andere Ausführungsform eines Hohlrohres von oben zeigt;
- Figuren 2a bis 2e: verschiedene Stadien des Aneinanderbefestigens der beiden Hohlrohre von Figur 1 zeigen;
- Figur 3: eine Draufsicht auf eine Arbeitsplattform der Arbeitsvorrichtung gemäß einer besonderen Ausführungsform der Erfindung von oben zeigt;
Figur 4 eine Draufsicht auf eine Arbeitsplattform der Arbeitsvorrichtung gemäß einer weiteren besonderen Ausführungsform der Erfindung von oben zeigt;
Figuren 5a bis 5c verschiedenen Stadien des Fortbewegens einer Arbeitsplattform von einer Arbeitsvorrichtung gemäß einer besonderen Ausführungsform der vorliegenden Erfindung in Draufsicht von oben zeigen;
Figuren 6a und 6b verschiedene Stadien einer Arbeitsplattform einer Arbeitsvorrichtung gemäß einer weiteren besonderen Ausführungsfbrm der Erfindung in Draufsicht von oben zeigen;
Figuren 7a bis 7d verschiedene Stadien eines Verfahrens zur Abdichtung von Bodenflä- chen unter Wasser gemäß einer besonderen Ausführungsform der Er- findung zeigen; und
Figur 8 ein Verfahren zur Schlammentfernung gemäß einer besonderen Ausfüh- rungsform der vorliegenden Erfindung zeigt.

Figur 1a zeigt zwei Hohlrohre 10 und 12 zur Bildung einer Arbeitsvorrichtung gemäß einer besonderen Ausführungsform der vorliegenden Erfindung. Die Hohlrohre 10 und 12 weisen einen sechseckigen Querschnitt und an deren oberen Enden jeweils einen sich auf der Außenwand des Hohlrohres normal bzw. horizontal erstreckenden Ansatz 14 (siehe auch Figuren 2a bis 2e) mit einem an dessem äußeren Ende angeordneten, sich vertikal erstreckenden rechteckigen Flansch 16 und auf der gegenüberliegenden Seite eine korrespondierende Flanscheinführöfmung 18 auf, an die sich oben ein verjüngender Übergangsbereich 19 und daran ein vertikal verlaufender, sich bis zum oberen Ende des Hohlrohres erstreckender Längsschlitz 20 anschließt. Insofern zeigt die Figur 1 das Hohlrohr 10 von der Vorderseite und das Hohlrohr 12 von der Rückseite. Die Flanscheinführöffung 18 weist eine größere horizontale Abmessung b_{F} als diejenige b_{L} des Längsschlitzes 20 auf. Zudem befindet sich die Flanscheinführöffnung 18 in einer größeren Entfernung a_{F} von dem oberen Ende des Hohlrohres 12 als diejenige a_{A} des Ansatzes 14 bzw. Flansches 16 vom oberen Ende des Hohlrohres 10.

Figur 1b zeigt ein Hohlrohr 10 mit einem Ansatz 14 und einem modifizierten Flansch 16. Besagter Flansch 16 ist als Rundkopf gestaltet.

Die Figuren 2a bis 2d zeigen nun den Vorgang des Errichtens der Arbeitsplattform einer Arbeitsvorrichtung gemäß einer besonderen Ausführungsform der vorliegenden Erfindung zum Teil jeweils in perspektivischer Ansicht und in Schnittansicht. Dies beginnt mit dem Absenken des Hohlrohres 10 auf die Bodenfläche 22 unter Wasser 24 (sieh Figur 2a). Danach wird das Hohlrohr 12 neben dem Hohlrohr 10 abgesenkt, bis daß sich die Flanscheinführöffnung 18 des Hohlrohres 12 auf der Höhe des Flansches 16 des Hohlrohres 10 befindet (siehe Figur 2b). Die Flanscheinführöffnung des Hohlrohres 12 wird dann auf den Flansch 16 des Hohlrohres 10 aufgesteckt (siehe Figur 2c) und nachfolgend wird das Hohlrohr 12 auf die Bodenfläche 22 unter Wasser 24 abgesenkt (siehe Figur 2d). Diese Schritte werden zur Errichtung der Arbeitsplattform mit weiteren Hohlrohren (nicht gezeigt) wiederholt. In Figur 2e wird das Hohlrohr 10 nach oben herausgezogen, um es zum Beispiel an einem anderen Ende der Arbeitsplattform anzusetzen oder die Arbeitsplattform auseinanderzunehmen.

Figur 3 zeigt eine resultierende Arbeitsplattform 26 in Draufsicht von oben, wobei zusätzlich zu den sechseckigen Hohlrohren 10 und 12, Paßrohre, das heißt ebenfalls Hohlrohre, mit dem Querschnitt von anderthalb Sechsecken, die mit der Bezugszahl 32 versehen sind, vorgesehen sind.

Figur 4 zeigt eine entsprechende Ansicht, diesmal aber auch mit Hohlrohren mit dem Querschnitt von doppelten Sechsecken, nämlich 34 und 38.

In den Figuren 3 und 4 weisen die Hohlrohre 10, 12 mit sechseckigem Querschnitt jeweils zwei Ansätze 14 mit Flanschen (von denen zwei mit der Bezugszahl 16 gekennzeichnet sind) und jeweils zwei Flanscheinführöffnungen auf. Die Ansätze und die Flanscheinführöffnungen sind jeweils gegenüberliegend angeordnet.

Die Figuren 5a bis 5c zeigen ein Verfahren zum Fortbewegen der erfindungsgemäßen Arbeitsvorrichtung gemäß einer besonderen Ausführungsform der Erfindung. Zum besseren Verständnis sind die Hohlrohre reihenweise durchnumeriert, nämlich für die erste Reihe mit 1a, 1b ..., für die zweite Reihe 2a, 2b ... und so weiter. In Figur 5a wird das Hohlrohr 1a gerade zum Bearbeiten einer Bodenfläche 22 unter Wasser, zum Beispiel zum Abdichten verwendet. Nach der Verwendung wird das Hohlrohr 1a nach oben herausgezogen und an einem Hohlrohr der vierten Reihe, nämlich an dem Hohlrohr 4a in der in den Figuren 2a bis 2d gezeigten und entsprechend beschriebenen Weise befestigt. Letztendlich wird also das Hohlrohr 1a umgesetzt. Dies erfolgt der Reihe nach für alle Hohlrohre 1a bis 1f der ersten Reihe. Diese werden nacheinander neben die Hohlrohre der vierten Reihe gesetzt und daran in der bereits geschilderten Weise befestigt. Selbstverständlich könnte die Arbeitsplattform bzw. die Arbeitsvorrichtung auch fortbewegt werden, ohne daß eine Bearbeitung der Bodenfläche erfolgt.

Figur 5c zeigt den Zustand, in dem schon die Hohlrohre 1a bis 1d umgesetzt worden sind.

Die Figuren 6a und 6b zeigen im Prinzip denselben Vorgang, jedoch im Bereich der Böschung 40. Hier werden seitlich neben der Arbeitsplattform 26 zwei Schotte 42 und 44 in die Hohlrohre 2f und 4f eingehängt und in den Böschungsboden 41 versenkt. Gleichzeitig mit dem Umsetzen des Hohlrohres 2f wird das Schott 42 umgesetzt.

Die Figuren 7a bis 7d zeigen die Verwendung einer Arbeitsvorrichtung gemäß einer besonderen Ausführungsform der vorliegenden Erfindung beim Abdichten einer Bodenfläche 22 unter Wasser 24. Es sind vier Hohlrohre 46, 48, 50 und 52 der Arbeitsvorrichtung sichtbar. Rechts von den Hohlrohren sind übereinander von unten nach oben eine Abdichtungsschicht 54, eine Filterschicht 56, eine Filterschicht 58 und eine Schutzschicht 60 aus Wasserbausteinen aufgebracht. In Figur 7b wird nun eine entsprechende Schichtanordnung durch Schütten von entsprechenden Materialien in dem Hohlrohr 52 erzeugt. In Figur 7c wird das Hohlrohr 52 nach oben herausgezogen, so daß sich recht schnell durchgehende Schichten 54 bis 60 ergeben. Das Hohlrohr 52 wird nunmehr links neben dem Hohlrohr 46 angeordnet und damit in der im Zusammenhang mit den Figuren 2a bis 2d beschriebenen Weise daran befestigt (siehe Figur 7d).

Schließlich zeigt Figur 8 ein Verfahren zur Schlammentfernung auf der Bodenfläche 22 unter Wasser 24, zum Beispiel in einem Kanal. In besagtem Kanal ist auf der Bodenfläche 22 eine Arbeitsvorrichtung 62 gemäß einer besonderen Ausführungsform der vorliegenden Erfindung angeordnet. Besagte Arbeitsvorrichtung weist eine Arbeitsplattform 64 auf, die aus dem Wasser 24 vorragt. Auf der Arbeitsplattform 64 bewegt sich ein Arbeitsgerät 66, nämlich ein Bagger, mit Pratzen (nicht gezeigt) an seinem Oberwagen. Dies ermöglicht eine Änderung der Fahrtrichtung des Arbeitsgeräts ohne Beschädigung der oberen Enden der die Arbeitsplattform 64 bildenden Hohlrohre, beispielsweise wie in den Figuren 2a bis 2d gezeigt. Wie sich anhand der Figur ergibt, ist links von der Arbeitsvorrichtung 62 bereits der Schlamm 72 entfernt worden. Dieser wird in einer Schute 74 abtransportiert. Die Schlammentfemung erfolgt durch Baggern in den Hohlrohren der Arbeitsplattform 64 auf der von der Wasseranströmseite 76 abgewandten Seite 78. Die Umsetzung der Hohlrohre nach der Schlammentfemung erfolgt wiederum zur Wasscranströmseite 76 hin.

## Patentansprüche

1. Arbeitsvorrichtung (62) zum Bearbeiten, insbesondere Abdichten, von Bodenflächen (22) unter Wasser (24), insbesondere Sohlen und Böschungen (40) von Wasserstraßen, insbesondere Kanälen, umfassend mehrere parallel und im wesentlichen fugenlos nebeneinander angeordnete, mehreckige Hohlrohre (10, 12, 32, 34, 38), deren oberen Enden eine horizontale, im wesentlichen ebene Arbeitsplattform (26) bilden, **dadurch gekennzeichnet, dass** jedes Hohlrohr auf seiner Außenwand mindestens einen sich im wesentlichen horizontal erstreckenden Ansatz (14) mit einem an dessen äußeren Ende angeordneten, sich vertikal erstreckenden Flansch (16) und mindestens eine korrespondierende Flanscheinführöffnung (18) mit einem sich daran oben anschließenden vertikal verlaufenden, sich bis zum oberen Ende des Hohlrohres (10, 12) erstreckenden Längsschlitz (20) aufweist, wobei die Flanscheinführöffnung (18) vom oberen Ende des Hohlrohres (10, 12) weiter weg angeordnet ist als der Ansatz (14) mit dem Flansch (16) und eine größere horizontale Abmessung als der Längsschlitz (20) aufweist und benachbarte Hohlrohre (10, 12) über einen jeweiligen Ansatz (14) an einem der Hohlrohre (10, 12) mit einem korrespondierenden Längsschlitz (20) in dem anderen der Hohlrohre (10, 12) miteinander in Eingriff stehen derart, daß die Hohlrohre (10, 12) in horizontaler Richtung relativ zueinander nicht bewegbar sind und nur am Außenrand der Arbeitsplattform (26) mindestens ein Hohlrohr einzeln vertikal nach oben herausziehbar ist.

2. Arbeitsvorrichtung (62) nach Anspruch 1, **dadurch gekennzeichnet, daß** die Hohlrohre (10, 12, 32, 34, 38) aus Metall, einer Metallegierung oder Kunststoff bestehen.

3. Arbeitsvorrichtung (62) nach Anspruch 1 oder 2, **dadurch gekennzeichnet, daß** die Hohlrohre (10, 12) identische Querschnittsgestalten aufweisen.

4. Arbeitsvorrichtung (62) nach Anspruch 1 oder 2, **dadurch gekennzeichnet, daß** die Hohlrohre (10, 12, 32, 34, 38) unterschiedliche Querschnittsgestalten aufweisen.

5. Arbeitsvorrichtung (62) nach Anspruch 1, 2 oder 4, **dadurch gekennzeichnet, daß** zumindest ein Teil der Hohlrohre (10, 12) sechseckig ist.

6. Arbeitsvorrichtung (62) nach einem der vorangehenden Ansprüche, **dadurch gekennzeichnet, daß** der mindestens eine Ansatz (14) und die mindestens eine Flanscheinführöffnung (18) je Hohlrohr auf gegenüberliegenden Seiten (78) des Hohlrohres (10, 12) angeordnet sind.

7. Arbeitsvorrichtung (62) nach einem der vorangehenden Ansprüche, **dadurch gekennzeichnet, daß** der Ansatz (14) sich vom Flansch (16) zum zugehörigen Hohlrohr im wesentlichen verjüngend, vorzugsweise keilförmig, gestaltet ist.

8. Arbeitsvorrichtung (62) nach Anspruch 7, **dadurch gekennzeichnet, daß** der Ansatz (14) sich vertikal nach oben hin im wesentlichen verjüngend, vorzugsweise keilförmig, gestaltet ist.

9. Arbeitsvorrichtung (62) nach einem der vorangehenden Ansprüche, **dadurch gekennzeichnet, daß** jedes Hohlrohr mit seinen zwei Ansätzen mit Flansch (16) und zwei korrespondierenden Flanscheinführöfmungen (18) mit Längsschlitz (20) versehen ist.

10. Verfahren zur Errichtung einer Arbeitsvorrichtung (62) nach einem der vorangehenden Ansprüche auf einer Bodenfläche (22) unter Wasser (24), insbesondere Sohlen und Böschungen (40) von Wasserstraßen, insbesondere Kanälen, **dadurch gekennzeichnet, daß** es umfaßt:
(a) Absenken eines ersten Hohlrohres (10) auf die Bodenfläche (22) unter Wasser (24),
(b) Absenken eines zweiten Hohlrohres (12) neben dem ersten Hohlrohr, bis daß sich die oder eine Flanscheinführöffnung (18) des zweiten Hohlrohres (12) auf der Höhe des oder eines Flansches (16) des ersten Hohlrohres (10) befindet,
(c) Aufstecken der Flanscheinführöffnung (18) des zweiten Hohlrohres (12) auf den Flansch (16) des ersten Hohlrohres (10), und
(d) Absenken des zweiten Hohlrohres (12) auf die Bodenfläche (22) unter Wasser (24), und
(e) Wiederholen der Schritte (b) - (d) in einer analogen Weise mit weiteren Hohlrohren zur Errichtung der Arbeitsplattform (26).

11. Verfahren nach Anspruch 10, **dadurch gekennzeichnet, daß** seitlich von der Arbeitsplattform (26) mindestens zwei Schotte (42, 44) angebracht werden.

12. Verfahren nach Anspruch 11, **dadurch gekennzeichnet, daß** die Schotte (42, 44) in die Hohlrohre eingehängt und in einen Böschungsboden (41) versenkt werden.

13. Verfahren zum Fortbewegen der Arbeitsvorrichtung (62) nach einem der Ansprüche 1 bis 9, **dadurch gekennzeichnet, daß** die in Fortbewegungsrichtung hinterste Reihe von Hohlrohren einzeln nacheinander nach oben herausgezogen und an dem in Fortbewegungsrichtung vorderen Ende der Arbeitsplattform (26) wieder abgesenkt wird, bis daß sich die oder eine Flanscheinführöffnung (18) des abgesenkten Hohlrohres auf der Höhe des oder eines Flansches (16) eines benachbarten Hohlrohres befindet, die Flanscheinführöfnung (18) des abgesenkten Hohlrohres auf den Flansch (16) des benachbarten Hohlrohres gesteckt und nachfolgend das Hohlrohr auf die Bodenfläche (22) unter Wasser (24) abgesenkt wird und dieser Vorgang nach Bedarf jeweils für die dann in Fortbewegungsrichtung hinterste Reihe von Hohlrohren einmal oder mehrere Male wiederholt wird.

14. Verfahren zur Abdichtung von Bodenflächen (22) unter Wasser (24), insbesondere Sohlen und Böschungen (40) von Wasserstraßen, insbesondere Kanälen, unter Verwendung einer Arbeitsvorrichtung (62) nach einem der Ansprüche 1 bis 9, **dadurch gekennzeichnet, daß** es umfaßt:
(a) Errichten der Arbeitsvorrichtung (62) nach einem der Verfahren nach einem der Ansprüche 10 bis 12,
(b) Schütten eines selbstdichtenden, schüttbaren Abdichtungsmaterials zur Erzeugung einer Abdichtungsschicht (54) in ein am Außenrand der Arbeitsplattform (26) befindliches, einzeln nach oben herausziehbares Hohlrohr (52),
(c) Schütten eines Schutznlaterials zur Erzeugung mindestens einer Schutzschicht (60) auf der Abdichtungsschicht (54) in das Hohlrohr (52),
(d) Herausziehen des Hohlrohres (52) aus der Arbeitsplattform (26) nach oben,
(e) Absenken des Hohlrohres (52) in einem anderen, vorzugsweise gegenüberliegenden, Bereich des Außenrandes der Arbeitsplattform (26), bis daß sich die oder eine Flanscheinführöffnung (18) des Hohlrohres (52) auf der Höhe des oder eines Flansches (16) eines benachbarten Hohlrohres (48) befindet,
(f) Aufstecken der Flanscheinführöffnung (18) des abgesenkten Hohlrohres (52) auf den Flansch (16) des benachbarten Hohlrohres (48),
(g) Absenken des Hohlrohres (52) auf die Bodenfläche (22) unter Wasser (24), und
(h) Wiederholen der Schritte (b) - (g) für mindestens ein weiteres einzeln nach oben herausziehbares Hohlrohr.

15. Verfahren nach Anspruch 14, **dadurch gekennzeichnet, daß** das Abdichtungsmaterial eine Vielzahl von dreidimensionalen, vorzugsweise scheiben- oder plattenförmigen Körpern umfaßt, die jeweils aus einer homogenisierten Mischung aus toniger Erdstoffmasse und mindestens einem bei Kontakt mit Wasser (24) quellenden Quellmaterial bestehen.

16. Verfahren nach Anspruch 14, **dadurch gekennzeichnet, daß** das Abdichtungsmaterial aufbereitete Erdstoffmasse umfaßt, die mit mindestens einem bei Kontakt mit Wasser (24) quellenden Quellmaterial gemischt ist.

17. Verfahren nach einem der Ansprüche 14 bis 16, **dadurch gekennzeichnet, daß** das mindestens eine Quellmaterial Bentonitpulver, Bentonitperlen oder Bentonitpellets ist.

18. Verfahren nach einem der Ansprüche 14 bis 17, **dadurch gekennzeichnet, daß** die oder mindestens eine Schutzschicht (60) eine Filterschicht (56, 58) oder eine Schicht aus Wasserbausteinen ist.

19. Verfahren nach einem der Ansprüche 14 bis 18, **dadurch gekennzeichnet, daß** in Schritt (b) direkt auf die Abdichtungsschicht (54) ein Trennmaterial, vorzugsweise aus Tonschnitzeln, zur Erzeugung einer Trennschicht in das Hohlrohr geschüttet wird.

20. Verfahren nach einem der Ansprüche 14 bis 19, **dadurch gekennzeichnet, daß** in Schritt (b) vor dem Schütten des Abdichtungsmaterials ein Trennmaterial, vorzugsweise aus Tonschnitzeln, zur Erzeugung einer Trennschicht, gegebenenfalls auf ein Planum, in das Hohlrohr geschüttet wird.

21. Verfahren zum flächigen Einbau von Mineralstoffen, Mineralstoffgemischen oder mit Bindemitteln gebundenen Mineralstoffen auf einer Bodenfläche (22) unter Wasser (24), insbesondere Sohlen und Böschungen (40) von Wasserstraßen, insbesondere Kanälen, unter Verwendung einer Arbeitsvorrichtung (62) nach einem der Ansprüche 1 bis 9, **dadurch gekennzeichnet, daß** es umfaßt:
(a) Errichten der Arbeitsvorrichtung (62) nach einem Verfahren der Ansprüche 10 bis 12,
(b) Schütten mindestens eines Mineralstoffes, eines Mineralstoffgemisches oder von mit Bindemitteln gebundenen Mineralstoffen zur Erzeugung einer entsprechenden Schicht in ein am Außenrand der Arbeitsplattform (26) befindliches, einzeln nach oben herausziehbares Hohlrohr,
(c) Herausziehen des Hohlrohres aus der Arbeitsplattform (26) nach oben,
(d) Absenken des Hohlrohres in einem anderen Bereich des Außenrandes der Arbeitsplattform (26), bis daß sich die oder eine Flanscheinführöfnung (18) des Hohlrohres auf der Höhe des oder eines Flansches (16) eines benachbarten Hohlrohres befindet,
(e) Aufstecken der Flanscheinführöffnung (18) des abgesenkten Hohlrohres auf den Flansch (16) des benachbarten Hohlrohres,
(f) Absenken des Hohlrohres auf die Bodenfläche (22) unter Wasser (24), und
(g) Wiederholen der Schritte (b) - (e) für mindestens ein weiteres einzeln nach oben herausziehbares Hohlrohr.

22. Verfahren zur Schlammentfemung von Bodenflächen (22) unter Wasser (24), insbesondere Sohlen und Böschungen (40) von Wasserstraßen, insbesondere Kanälen, unter Verwendung einer Arbeitsvorrichtung (62) nach einem der Ansprüche 1 bis 9, **dadurch gekennzeichnet, daß** es umfaßt:
(a) Errichten der Arbeitsvorrichtung (62) nach einem Verfahren nach einem der Ansprüche 10 bis 12,
(b) Entfernen von Schlamm (72) aus einem einzeln nach oben herausziehbaren Hohlrohr, das sich am Außenrand der Arbeitsplattform (26) gegenüber der Wasseranströmseite (76) derselben befindet,
(c) Herausziehen des Hohlrohres aus der Arbeitsplattform (26) nach oben,
(d) Absenken des Hohlrohres am Außenrand der Arbeitsplattform (26) auf der Wasseranströmseite (76) derselben, bis daß sich die oder eine Flanscheinführöffnung (18) des Hohlrohres auf der Höhe des oder eines Flansches (16) eines benachbarten Hohlrohres befindet,
(e) Aufstecken der Flanscheinführöffnung (18) des abgesenkten Hohlrohres auf den Flansch (16) des benachbarten Hohlrohres,
(f) Absenken des Hohlrohres auf die Bodenfläche (22) unter Wasser (24), und
(g) Wiederholen der Schritte (c) - (f) für mindestens ein weiteres einzeln nach oben herausziehbares Hohlrohr.

23. Verfahren zum Naßbaggern von Wasserstraßen und Gewässern, insbesondere im Tidebereich, unter Verwendung einer Arbeitsvorrichtung (62) nach einem der Ansprüche 1 bis 9, **dadurch gekennzeichnet, daß** es umfaßt:
(a) Errichten der Arbeitsvorrichtung (62) nach einem Verfahren nach einem der Ansprüche 10 bis 12 im Tidebereich,
(b) Baggern von Material aus einem einzeln nach oben herausziehbaren Hohlrohr,
(c) Herausziehen des Hohlrohres aus der Arbeitsplattform (26) nach oben,
(d) Absenken des Hohlrohres in einem anderen Bereich am Außenrand der Arbeitsplattform (26),
(e) Aufstecken der Flanscheinführöffnung (18) des abgesenkten Hohlrohres auf den Flansch (16) des benachbarten Hohlrohres,
(f) Absenken des Hohlrohres auf die Bodenfläche (22) unter Wasser (24), und
(g) Wiederholen der Schritte (b) - (e) für mindestens ein weiteres einzeln nach oben herausziehbares Hohlrohr.

24. Verfahren zur Herstellung von Dämmen in Wasserstraßen und Gewässern unter Verwendung einer Arbeitsvorrichtung (62) nach einem der Ansprüche 1 bis 9, **dadurch gekennzeichnet, daß** es umfaßt:
(a) Errichten der Arbeitsvorrichtung (62) nach einem Verfahren nach einem der Ansprüche 10 bis 12,
(b) Schütten eines Dammbaumaterials in ein am Außenrand der Arbeitsplattform (26) befindliches, einzeln nach oben herausziehbares Hohlrohr,
(c) Herausziehen des Hohlrohres aus der Arbeitsplattform (26) nach oben,
(d) Absenken des Hohlrohres in einem gegenüberliegenden Bereich des Außenrandes der Arbeitsplattform (26), bis daß sich die oder eine Flanscheinführöffnung (18) des Hohlrohres auf der Höhe des oder eines Flansches (16) eines benachbarten Hohlrohres befindet,
(e) Aufstecken der Flanscheinführöffnung (18) des abgesenkten Hohlrohres auf dem Flansch (16) des benachbarten Hohlrohres,
(f) Absenken des Hohlrohres auf die Bodenfläche (22) unter Wasser (24), und
(g) Wiederholen der Schritte (c) - (f) für mindestens ein weiteres einzeln nach oben herausziehbares Hohlrohr.

## Claims

1. Implement (62) for processing, in particular sealing, of ground surfaces (22) under water (24), in particular bottoms and embankments (40) of waterways, in particular canals, comprising a plurality of parallel, polygonal hollow tubes (10, 12, 32, 34, 38), arranged next to each other substantially joint-free, the upper ends of which form a horizontal, substantially planar work platform (26), **characterised in that** each hollow tube on the outside wall thereof has at least one substantially horizontally extending appendage (14) having a vertically extending flange (16), disposed at the outer end thereof and at least one corresponding flange insertion opening (18) having a vertically extending longitudinal slot (20) connecting thereto at the top, the slot extending to the upper end of the hollow tube (10, 12), wherein the flange insertion opening (18) is arranged further away from the upper end of the hollow tube (10, 12) than the appendage (14) with the flange (16) and has a larger horizontal dimension than the longitudinal slot (20), and adjoining hollow tubes (10, 12) by way of a respective appendage (14) on one of the hollow tubes (10, 12) are engaged in each other via a corresponding longitudinal slot (20) in the other of the hollow tubes (10, 12) such that the hollow tubes (10, 12) cannot be moved relative to each other in the horizontal direction and that only at the outer edge of the work platform (26) at least one hollow tube can be individually pulled out vertically upward.

2. Implement (62) according to claim 1, **characterised in that** the hollow tubes (10, 12, 32, 34, 38), are made of metal, a metal alloy or plastic.

3. Implement (62) according to claim 1 or 2, **characterised in that** the hollow tubes (10, 12) have identical cross-section shapes.

4. Implement (62) according to claim 1 or 2, **characterised in that** the hollow tubes (10, 12, 32, 34, 38) have different cross-section shapes.

5. Implement (62) according to claim 1, 2 or 4, **characterised in that** at least part of the hollow tube (10, 12) is hexagonal.

6. Implement (62) according to one of the preceding claims, **characterised in that** the at least one appendage (14) and the at least one flange insertion opening (18) per hollow tube are arranged on opposite sides (78) of the hollow tube (10, 12).

7. Implement (62) according to one of the preceding claims, **characterised in that** the appendage (14) is designed essentially tapering from the flange (16) to the associated hollow tube, preferably in the shape of a wedge.

8. Implement (62) according to claim 7, **characterised in that** the appendage (14) is designed essentially tapering vertically upwards, preferably in the shape of a wedge.

9. Implement (62) according to one of the preceding claims, **characterised in that** each hollow tube with its two appendages with flange (16) and two corresponding flange insertion openings (18) is provided with a longitudinal slot (20).

10. Method of setting up an implement (62) according to one of the preceding claims on a ground surface (22) under water (24), in particular bottoms and embankments (40) of waterways, in particular canals, **characterised in that** it comprises:
(a) lowering a first hollow tube (10) onto the ground surface (22) under water (24),
(b) lowering a second hollow tube (12) next to the first hollow tube until the or one flange insertion opening (18) of the second hollow tube (12) is at the height of the or one flange (16) of the first hollow tube (10),
(c) fitting the flange insertion opening (18) of the second hollow tube (12) onto the flange (16) of the first hollow tube (10), and
(d) lowering the second hollow tube (12) onto the ground surface (22) under water (24), and
(e) repeating steps (b) - (d) in the same fashion with additional hollow tubes in order to set up the work platform (26).

11. Method according to claim 10, **characterised in that** at least two bulkheads (42, 44) are attached on the side of the work platform (26).

12. Method according to claim 11, **characterised in that** the bulkheads (42, 44) are lowered into the hollow tubes and embedded in an embankment (41).

13. Method of moving the implement (62) according to one of claims 1 to 9, **characterised in that** the rearmost row of hollow tubes, in the direction of movement, is individually pulled out upwards one after another and lowered again at the front end of the work platform (26) in the direction of movement, until the or one flange insertion opening (18) of the lowered hollow tube is at the height of the or one flange (16) of an adjacent hollow tube, the flange insertion opening (18) of the lowered hollow tube is fitted onto the flange (16) of the adjacent hollow tube and subsequently the hollow tube is lowered onto the ground surface (22) under water (24), and this process is repeated as required for the then rearmost row of hollow tubes in the direction of movement, once or several times.

14. Method of sealing ground surfaces (22) under water (24), in particular bottoms and embankments (40) of waterways, in particular canals, using an implement (62) according to one of claims 1 to 9, **characterised in that** it comprises:
(a) setting up the implement (62) according to one of the methods according to one of claims 10 to 12,
(b) pouring a self-sealing, pourable sealing material for producing a sealing layer (54) into a hollow tube (52), which can be individually pulled out upwards and is located at the outer edge of the work platform (26),
(c) pouring into the hollow tube (52) a protective material for producing at least one protective layer (60) on the sealing layer (54),
(d) pulling the hollow tube (52) upwards out of the work platform (26),
(e) lowering the hollow tube (52) into another, preferably opposite, area of the outer edge of the work platform (26), until the or one flange insertion opening (18) of the hollow tube (52) is at the height of the or one flange (16) of an adjacent hollow tube (48),
(f) fitting the flange insertion opening (18) of the lowered hollow tube (52) onto the flange (16) of the adjacent hollow tube (48),
(g) lowering the hollow tube (52) onto the ground surface (22) under water (24) and
(h) repeating steps (b) - (g) for at least one further hollow tube which can be individually pulled out upwards.

15. Method according to claim 14, **characterised in that** the sealing material comprises a plurality of three-dimensional, preferably disc or plate-shaped bodies, which consist of a homogenised mixture of clayey earth material and at least one swelling material which swells on contact with water (24).

16. Method according to claim 14, **characterised in that** the sealing material comprises prepared earth material which is mixed with at least one swelling material which swells on contact with water (24).

17. Method according to one of claims 14 to 16, **characterised in that** the at least one swelling material is bentonite powder, bentonite pearls or bentonite pellets.

18. Method according to one of claims 14 to 17, **characterised in that** the or at least one protective layer (60) is a filter layer (56, 58) or a layer of hydraulic engineering bricks.

19. Method according to one of claims 14 to 18, **characterised in that** in step (b), a separation material, preferably consisting of clay chips, is poured into the hollow tube directly onto the sealing layer (54), in order to produce a separation layer.

20. Method according to one of claims 14 to 19, **characterised in that** in step (b), before pouring the sealing material, a separation material, preferably of clay chips, is poured into the hollow tube in order to produce a separation layer, if necessary on a bed.

21. Method for the planar integration of mineral substances, mineral substance mixtures or mineral substances bonded by means of binding agents on a ground surface (22) under water (24), in particular bottoms and embankments (40) of waterways, in particular canals, using an implement (62) according to one of claims 1 to 9, **characterised in that** it comprises:
(a) setting up the implement (62) according to a method from claims 10 to 12,
(b) pouring at least one mineral substance, mineral substance mixture or mineral substances bonded by means of binding agents for producing a corresponding layer into a hollow tube, which can be individually pulled out upwards and is located at the outer edge of the work platform (26),
(c) pulling the hollow tube upwards out of the work platform (26),
(d) lowering the hollow tube in another area of the outer edge of the work platform (26), until the or one flange insertion opening (18) of the hollow tube is at the height of the or one flange (16) of an adjacent hollow tube,
(e) fitting the flange insertion opening (18) of the lowered hollow tube onto the flange (16) of the adjacent hollow tube,
(f) lowering the hollow tube onto the ground surface (22) under water (24) and
(g) repeating steps (b) - (e) for at least one further hollow tube which can be individually pulled out upwards.

22. Method for the removal of mud from ground surfaces (22) under water (24), in particular bottoms and embankments (40) of waterways, in particular canals, using an implement (62) according to one of claims 1 to 9, **characterised in that** it comprises:
(a) setting up the implement (62) according to a method in accordance with one of claims 10 to 12,
(b) removing mud (72) from a hollow tube, which can be individually pulled out upwards and is located at the outer edge of the work platform (26), opposite the water approach side (76) thereof,
(c) pulling the hollow tube upwards out of the work platform (26),
(d) lowering the hollow tube at the outer edge of the work platform (26) on the water approach side (76) thereof, until the or one flange insertion opening (18) of the hollow tube is at the height of the or one flange (16) of an adjacent hollow tube,
(e) fitting the flange insertion opening (18) of the lowered hollow tube onto the flange (16) of the adjacent hollow tube,
(f) lowering the hollow tube onto the ground surface (22) under water (24) and
(g) repeating steps (c) - (f) for at least one further hollow tube which can be individually pulled out upwards.

23. Method for dredging of waterways and waters, in particular in the tidal area, using an implement (62) according to one of claims 1 to 9, **characterised in that** it comprises:
(a) setting up the implement (62) according to a method in accordance with one of claims 10 to 12 in the tidal area,
(b) dredging of material out of a hollow tube which can be individually pulled out upwards,
(c) pulling the hollow tube upwards out of the work platform (26),
(d) lowering the hollow tube in another area at the outer edge of the work platform (26),
(e) fitting the flange insertion opening (18) of the lowered hollow tube onto the flange (16) of the adjacent hollow tube,
(f) lowering the hollow tube onto the ground surface (22) under water (24) and
(g) repeating steps (b) - (e) for at least one further hollow tube which can be individually pulled out upwards.

24. Method for creating dams in waterways and waters using an implement (62) according to one of claims 1 to 9, **characterised in that** it comprises:
(a) setting up the implement (62) according to a method in accordance with one of claims 10 to 12,
(b) pouring a dam construction material into a hollow tube which can be individually pulled out upwards and is located at the outer edge of the work platform (26),
(c) pulling the hollow tube upwards out of the work platform (26),
(d) lowering the hollow tube in an opposite area of the outer edge of the work platform (26), until the or one flange insertion opening (18) of the hollow tube is located at the height of the or one flange (16) of an adjacent hollow tube,
(e) fitting the flange insertion opening (18) of the lowered hollow tube onto the flange (16) of the adjacent hollow tube,
(f) lowering the hollow tube onto the ground surface (22) under water (24), and
(g) repeating steps (c) - (f) for at least one further hollow tube which can be individually pulled out upwards.

## Revendications

1. Dispositif de travail (62) pour le traitement, en particulier l'étanchéification, de surfaces de sol (22) sous l'eau (24), en particulier des bases et flancs (40) de voies fluviales, en particulier de canaux, comprenant plusieurs tuyaux creux (10, 12, 32, 34, 38) polygonaux qui sont disposés côte à côte en parallèle et substantiellement sans joints, et dont les extrémités supérieures forment une plate-forme de travail (26) horizontale, substantiellement plane, **caractérisé en ce que**
- chaque tuyau creux présente sur sa paroi extérieure :
* au moins une saillie (14) qui s'étend substantiellement horizontalement et qui a une bride (16) placée à son extrémité extérieure et s'étendant verticalement,
* et au moins une ouverture d'introduction de bride (18) correspondante qui a une fente longitudinale (20) adjacente à la partie supérieure de ladite ouverture et s'étendant verticalement jusqu'à l'extrémité supérieure du tuyau creux (10, 12), l'ouverture d'introduction de bride (18) étant disposée à l'opposé de l'extrémité supérieure du tuyau creux (10, 12) par rapport à la saillie (14) comportant la bride (16) et présentant une dimension horizontale supérieure à celle de la fente longitudinale (20),
- et des tuyaux creux (10, 12) voisins sont en prise l'un avec l'autre par l'intermédiaire d'une saillie (14) de l'un des tuyaux creux (10, 12) et une fente longitudinale (20) correspondante sur l'autre des tuyaux creux (10, 12), de telle sorte que les tuyaux creux (10, 12) ne peuvent plus être déplacés l'un par rapport à l'autre dans la direction horizontale et qu'au moins un tuyau creux peut être extrait individuellement vers le haut seulement sur le bord extérieur de la plate-forme de travail (26).

2. Dispositif de travail (62) selon la revendication 1, **caractérisé en ce que** les tuyaux creux (10, 12, 32, 34, 38) sont constitués par un métal, dun alliage de métal ou une matière plastique.

3. Dispositif de travail (62) selon les revendications 1 ou 2, **caractérisé en ce que** les tuyaux creux (10, 12) présentent des conformations de section transversale identiques.

4. Dispositif de travail (62) selon les revendications 1 ou 2, **caractérisé en ce que** les tuyaux creux (10, 12) présentent des conformations de section transversale différentes.

5. Dispositif de travail (62) selon les revendications 1, 2 ou 4, **caractérisé en ce qu'**au moins une partie des tuyaux creux (10, 12) est hexagonale.

6. Dispositif de travail (62) selon l'une quelconque des revendications précédentes, **caractérisé en ce que** ladite au moins une saillie (14) et ladite au moins une ouverture d'introduction de bride (18) de chaque tuyau creux sont disposées sur des faces opposées (78) du tuyau creux (10, 12).

7. Dispositif de travail (62) selon l'une quelconque des revendications précédentes, **caractérisé en ce que** la saillie (14) a une forme qui s'effile substantiellement, de préférence en forme de clavette, de la bride (16) jusqu'au tuyau creux associé.

8. Dispositif de travail (62) selon la revendication 7, **caractérisé en ce que** la saillie (14) a une forme qui s'effile substantiellement verticalement vers le haut, de préférence en forme de clavette.

9. Dispositif de travail (62) selon l'une quelconque des revendications précédentes, **caractérisé en ce que** chaque tuyau creux avec ses deux saillies avec bride (16) et les deux ouvertures d'introduction de bride (18) correspondantes est muni d'une fente longitudinale (20).

10. Procédé de construction d'un dispositif de travail (62) selon l'une quelconque des revendications précédentes sur une surface de sol (22) sous l'eau (24), en particulier sur des bases et des flancs (40) de voies fluviales, en particulier de canaux, **caractérisé en ce qu'**il comprend les étapes consistant à :
(a) abaisser un premier tuyau creux (10) sur la surface de sol (22) sous l'eau (24),
(b) abaisser un deuxième tuyau creux (12) à côté du premier tuyau creux jusqu'à ce que ladite ou une ouverture d'introduction de bride (18) du deuxième tuyau creux (12) se trouve à la hauteur de ladite ou d'une bride (16) du premier tuyau creux (10),
(c) enclencher l'ouverture d'introduction de bride (18) du deuxième tuyau creux (12) sur la bride (16) du premier tuyau creux (10), et
(d) abaisser le deuxième tuyau creux (12) sur la surface de sol (22) sous l'eau (24), et
(e) répéter les étapes (b) à (d) de façon analogue avec d'autres tuyaux creux pour construire la plate-forme de travail (26).

11. Procédé selon la revendication 10, **caractérisé en ce qu'**au moins deux cloisons étanches (42, 44) sont aménagées sur le côté de la plate-forme de travail (26)

12. Procédé selon la revendication 11, **caractérisé en ce que** les cloisons étanches (42, 44) sont accrochées dans les tuyaux creux et noyées dans un sol de flanc (41).

13. Procédé de déplacement du dispositif de travail (62) selon l'une quelconque des revendications 1 à 9, **caractérisé en ce que** les tuyaux de la rangée de tuyaux creux la plus en amont par rapport à la direction de déplacement sont extraits vers le haut les uns après les autres et redéposés à l'extrémité de la plate-forme de travail (26) en aval par rapport à la direction de déplacement jusqu'à ce que la ou l'une des ouvertures d'introduction de bride (18) du tuyau creux abaissé se trouve à la hauteur de la ou de l'une des brides (16) d'un tuyau creux voisin, **en ce que** l'ouverture d'introduction de bride (18) du tuyau creux abaissé est enclenchée sur la bride (16) du tuyau creux abaissé, et ensuite le tuyau creux est abaissé sur la surface de sol (22) sous l'eau (24), et **en ce que** cette opération est répétée autant de fois que nécessaire pour la rangée de tuyaux creux qui est alors le plus en aval par rapport à la direction de déplacement.

14. Procédé d'étanchéification de surfaces de sol (22) sous l'eau (24), en particulier de bases et de flancs (40) de voies fluviales, en particulier de canaux, en utilisant un dispositif de travail (62) selon l'une quelconque des revendications 1 à 9, **caractérisé en ce qu'**il comprend les étapes consistant à :
(a) construire le dispositif de travail (62) selon un procédé selon l'une quelconque des revendications 10 à 12, coulable pour la création d'une couche d'étanchéité (54) dans un tuyau creux (52) qui se trouve sur le bord extérieur de la plate-forme de travail (26), et qui peut être extrait individuellement vers le haut,
(c) déverser un matériau de protection pour créer au moins une couche de protection (60) sur la couche d'étanchéité (54) dans le tuyau creux (52),
(d) extraire le tuyau creux (52) de la plate-forme de travail (26) vers le haut,
(e) abaisser le tuyau creux (52) dans une autre zone, de préférence une zone opposée, du bord extérieur de la plate-forme de travail (26) jusqu'à ce que la ou une des ouvertures d'introduction de bride (18) du tuyau creux (52) se trouve à la hauteur de ladite ou d'une bride (16) d'un tuyau creux (48) voisin,
(f) enclencher l'ouverture d'introduction de bride (18) du tuyau creux (52) abaissé sur la bride (16) du tuyau creux abaissé (48),
(g) abaisser le tuyau creux (52) sur la surface de sol (22) sous l'eau (24), et
(h) répéter les étapes (b) à (g) pour au moins un autre tuyau creux individuellement extractible vers le haut.

15. Procédé selon la revendication 14, **caractérisé en ce que** le matériau d'étanchéité comprend une pluralité de corps tridimensionnels, de préférence en forme de disque ou de plaque, chacun composé d'un mélange homogénéisé d'une masse de terre argileuse et d'au moins un matériau gonflant qui gonfle au contact de l'eau (24).

16. Procédé selon la revendication 14, **caractérisé en ce que** le matériau d'étanchéité comprend une masse de terre traitée qui est mélangée avec au moins un matériau gonflant qui gonfle au contact de l'eau (24).

17. Procédé selon l'une quelconque des revendications 14 à 16, **caractérisé en ce que** ledit au moins un matériau gonflant est constitué par une poudre de bentonite, des billes de bentonite ou des granulés de bentonite.

18. Procédé selon l'une quelconque des revendications 14 à 17, **caractérisé en ce que** ladite ou au moins une couche de protection (60) est une couche filtrante (56, 58) ou une couche composée de pierres pour ouvrages hydrauliques.

19. Procédé selon l'une quelconque des revendications 14 à 18, **caractérisé en ce qu'**à l'étape (b), un matériau de séparation, de préférence composé de copeaux d'argile, est déversé directement sur la couche d'étanchéité (54) dans le tuyau creux pour créer une couche de séparation.

20. Procédé selon l'une quelconque des revendications 14 à 19, **caractérisé en ce qu'**à l'étape (b), avant le déversement du matériau d'étanchéité, un matériau de séparation, composé de préférence de copeaux d'argile, est déversé dans le tuyau creux pour créer une couche de séparation, le cas échéant sur une couche de forme.

21. Procédé pour l'installation plane d'agrégats minéraux, de mélanges d'agrégats minéraux ou d'agrégats minéraux liés avec des liants sur une surface de sol (22) sous l'eau (24), en particulier des bases et des flancs (40) de voies fluviales, en particulier de canaux, en utilisant un dispositif de travail (62) selon l'une quelconque des revendications 1 à 9, **caractérisé en ce qu'**il comprend les étapes consistant à :
(a) construire le dispositif de travail (62) selon un procédé selon les revendications 10 à 12,
(b) déverser au moins un agrégat minéral, un mélange d'agrégats minéraux ou des agrégats minéraux liés avec des liants pour créer une couche correspondante dans un tuyau creux placé au bord extérieur de la plate-forme de travail (26), et individuellement extractible vers le haut,
(c) extraire vers le haut le tuyau creux de la plate-forme de travail (26) ,
(d) abaisser le tuyau creux dans une autre zone du bord extérieur de la plate-forme de travail (26) jusqu'à ce que la ou une des ouvertures d'introduction de bride (18) du tuyau creux se trouve à la hauteur de ladite ou d'une bride (16) d'un tuyau creux voisin,
(e) enclencher l'ouverture d'introduction de bride (18) du tuyau creux abaissé sur la bride (16) du tuyau creux abaissé,
(f) abaisser le tuyau creux sur la surface de sol (22) sous l'eau (24), et
(g) répéter les étapes (b) à (e) pour au moins un autre tuyau creux qui est individuellement extractible vers le haut.

22. Procédé pour retirer la boue de surfaces de sol (22) sous l'eau (24), en particulier des bases et des flancs (40) de voies fluviales, en particulier de canaux, en utilisant un dispositif de travail (62) selon l'une quelconque des revendications 1 à 9, **caractérisé en ce qu'**il comprend les étapes consistant à :
(a) construire le dispositif de travail (62) selon un procédé selon l'une quelconque des revendications 10 à 12,
(b) retirer la boue (72) d'un tuyau creux individuellement extractible vers le haut qui se trouve au bord extérieur de la plate-forme de travail (26) en (76) de celle-ci,
(c) extraire le tuyau creux de la plate-forme de travail (26) vers le haut,
(d) abaisser le tuyau creux au bord extérieur de la plate-forme de travail (26) en amont (76) de celle-ci jusqu'à ce que la ou une ouverture d'introduction de bride (18) du tuyau creux se trouve à la hauteur de ladite ou d'une bride (16) d'un tuyau creux voisin,
(e) enclencher l'ouverture d'introduction de bride (18) du tuyau creux abaissé sur la bride (16) du tuyau creux voisin,
(f) abaisser le tuyau creux sur la surface de sol (22) sous l'eau (24), et
(g) répéter les étapes (c) à (f) pour au moins un autre tuyau creux individuellement extractible vers le haut.

23. Procédé de dragage de voies fluviales et de cours d'eau, en particulier dans la zone de marée, en utilisant un dispositif de travail (62) selon l'une quelconque des revendications 1 à 9, **caractérisé en ce qu'**il comprend les étapes consistant à :
(a) construire le dispositif de travail (62) selon un procédé selon l'une quelconque des revendications 10 à 12 dans la zone de marée,
(b) excaver du matériau d'un tuyau creux individuellement extractible vers le haut,
(c) extraire le tuyau creux de la plate-forme de travail (26) vers le haut,
(d) abaisser le tuyau creux dans une autre zone au bord extérieur de la plate-forme de travail (26),
(e) enclencher l'ouverture d'introduction de bride (18) du tuyau creux abaissé sur la bride (16) du tuyau creux voisin,
(f) abaisser le tuyau creux sur la surface de sol (22) sous l'eau (24), et
(g) répéter les étapes (b) à (e) pour au moins un autre tuyau creux individuellement extractible vers le haut.

24. Procédé de fabrication de digues sur voies fluviales et cours d'eau en utilisant un dispositif de travail (62) selon l'une quelconque des revendications 1 à 9, **caractérisé en ce qu'**il comprend les étapes consistant à :
(a) construire le dispositif de travail (62) selon un procédé selon l'une quelconque des revendications 10 à 12,
(b) déverser un matériau de construction de digue dans un tuyau creux se trouvant au bord extérieur de la plate-forme de travail (26), individuellement extractible vers le haut,
(c) extraire le tuyau creux de la plate-forme de travail (26) vers le haut,
(d) abaisser le tuyau creux dans une zone opposée du bord extérieur de la plate-forme de travail (26) jusqu'à ce que ladite ou une ouverture d'introduction de bride (18) du tuyau creux se trouve à la hauteur de ladite ou d'une bride (16) d'un tuyau creux voisin,
(e) enclencher l'ouverture d'introduction de bride (18) du tuyau creux abaissé sur la bride (16) du tuyau creux voisin,
(f) abaisser le tuyau creux sur la surface de sol (22) sous l'eau (24), et
(g) répéter les étapes (c) à (f) pour au moins un autre tuyau creux individuellement extractible vers le haut.
